# EUROPÄISCHE PATENTSCHRIFT

(11) **EP 1 102 703 B1**
(45) Veröffentlichungstag und Bekanntmachung des Hinweises auf die Patenterteilung: **25.09.2002**
(21) Anmeldenummer: 99944314.6
(22) Anmeldetag: 31.07.1999
(51) Int. Cl.: B65D 1/02

(54) **BEHÄLTER AUS KUNSTSTOFF**
PLASTIC CONTAINER
RECIPIENTS EN MATIERE SYNTHETIQUE

(30) Priorität: 03.08.1998 CH 162398
(43) Veröffentlichungstag der Anmeldung: 30.05.2001
(73) Patentinhaber: Syngenta Participations AG, 4058 Basel (CH)
(72) Erfinder: KÜNG, Eduard, René, CH-4104 Oberwil (CH)
(74) Vertreter: Bastian, Werner Maria
(86) Internationale Anmeldenummer: EP9905529
(87) Internationale Veröffentlichungsnummer: WO00007885

(56) Entgegenhaltungen:
- EP-A- 0 472 504
- DE-U- 9 000 804
- FR-A- 2 377 942

## Beschreibung

Die Erfindung betrifft einen nach Entleerung in seinem Volumen reduzierbaren Behälter aus einem halbsteifen bis steifen Kunststoff zur Aufnahme von festen oder flüssigen bis geelartigen Stoffen, zum Beispiel von Chemikalien oder Lebensmitteln, insbesondere von Pflanzenschutzmitteln. Der Behälter ist gekennzeichnet durch auf etwa halber Höhe horizontal angeordnete Knicklippen auf den beiden Schmalseiten des Behälters, und einer auf gleicher Höhe umlaufenden gegebenenfalls unterbrochenen zusätzlichen Faltrille, wodurch die Faltrille auch durch die grösste Vertiefung der Knicklippen läuft.

Aus der EP-A-0 621 189 sind schon faltbare Kunststoffkanister bekannt, deren Faltung dadurch erzielt wird, dass man an den Schmalseiten drei sich im gleichen Abstand befindende, nur bis zur Mitte der Schmalseiten laufende Faltlinien anordnet. Die halbseitige Anordnung wurde gewählt, damit die Einfaltung an der Längsseite erfolgt. Die erzielbare Volumenreduktion ist verhältnismässig gering. Der Faltvorgang ist komplizert und kann nicht durch die blosse Ausübung von Druck auf die Oberseite erzielt werden. Die Herstellung dieser Behälter stellt femer bezüglich der Formgestaltung einen erhöhten Aufwand dar.

In der deutschen Gebrauchsmusteranmeldung G 90 00 804.9 werden weiche und flexible, faltbare Behälter aus Kunststoffen offenbart, die gegenüberliegende diagonale und horizontale Sollfaltstellen aufweisen, die konkav ausgeformt sind. Der Behälter ist für eine blosse Faltung konzipert. Auch bei diesem Behälter kann die Volumenreduktion nicht durch die blosse Ausübung von Druck auf die Oberseite erzielt werden. Der Behälter kann auf Grund der konkaven Faltlinien nur schwierig etikettiert werden.

Aus der internationalen Designanmeldung DM031261 ist ein faltbarer Kanister bekannt, der durch Knicklippen an den Schmalseiten, zusätzliche Knicklippen an beiden Breitseiten, sowie eine über eine umlaufende, in der Breitseite diagonal verlaufende Faltrille gekennzeichnet ist, wobei die Knicklippen der Schmalseiten mit den Faltrillen der Breitseiten zusammen stossen. Zur Etikettierung müssen die konkaven Knicklippen überklebt werden, was das Aussehen und die Qualität (zum Beispiel Dauerhaftigkeit) der Etikettierung beeinträchtigt.

Es besteht ein Bedarf an einfachen, halbsteifen bis steifen und faltbaren Kunststoffbehältern, die in einfacher Weise befüllt, etikettiert, transportiert und angewendet werden können, deren Volumen nach Entleerung durch Knicken und anschliessendes Falten vermindert werden kann (Einsparung von Volumen der entleerten Behälter zur Entsorgung), die beim Knicken und Falten nicht brechen und so zu Kontaminationen führen können.

Es wurde nun gefunden, dass man diese Ziele dann erreicht, wenn man bei einem halbsteifen bis steifen Kunststoffbehälter in etwa halber Höhe der Schmalseiten eine Knicklippe und zusätzlich eine auf gleicher Höhe umlaufende, gegebenenfalls mittig unterbrochene Faltrille vorsieht.

Gegenstand der Erfindung ist ein Behälter aus einem halbsteifen bis steifen, thermoplastischen Kunststoff mit einem Kopfteil, der einen Verschluss und gegebenenfalls einen Griff aufweist, einem Bodenteil und verbindendem Mittelteil aus zwei Schmal- und zwei Breitseiten, wobei die Schmalseiten Knicklippen und die Breitseiten Faltrillen aufweisen, dadurch gekennzeichnet, dass bei den beiden Schmalseiten des Behälters auf etwa halber Höhe horizontal angeordnete Knicklippen vorgesehen sind, und auf gleicher Höhe der Schmalund Breitseiten eine umlaufende, gegebenenfalls mittig unterbrochene Faltrille angeordnet ist, so dass diese Faltrille durch die grösste Vertiefung der Knicklippen läuft.

Geeignete thermoplastische Kunststoffe, Homo- sowie Kopolymere sind in grosser Vielzahl bekannt und können zum Beispiel aus der Gruppe der Polyolefine (Polyethylen, Polypropylen), Poylvinylchlorid, Polyvinylidenchlorid, Polyacrylaten, Polymethycrylaten, Polystyrol, Polyacrylnitril, Mischpolymerisaten wie zum Beispiel Acrylnltril/Butadien/Styrol (ABS), Polyurethanen und Polyestem ausgewählt sein. Das gewünschte Eigenschaftsprofil kann auch über Kopolymere eingestellt werden.

Die gewünschte Steifigkeit wird im wesentlichen durch die Wandstärke und die physikalischen sowie mechanischen Eigenschaften des Kunststoffs bestimmt. Die Wandstärke kann zum Beispiel von 0,1 bis 5 mm, bevorzugt 0,2 bis 3 mm, und besonders bevorzugt 0,3 bis 2 mm betragen. Unter den physikalischen sowie mechanischen Eigenschaften sind besonders die Bruchfestigkeit, die Faltfestigkeit Bruchdehnung, Schlagzähigkeit sowie die Spannungsrissbeständigkeit von Bedeutung.

Die Gestaltung des Bodenteils ist an sich beliebig, soll aber so ausgebildet sein, dass der Behälter eine gute Standsicherheit aufweist. Bevorzugt ist der Boden planar oder leicht nach innen gewölbt ausgebildet, wobei zusätzlich Stehsockel vorgesehen werden können.

Auch die Gestaltung des Kopfteils ist an sich beliebig, wobei die Gestaltung selbstverständlich bevorzugt so vorgenommen wird, dass eine vollständige Entleerung des Füllgutes gewährleistet ist. Hierzu ist es zweckmässig, den Kopfteil so auszubilden, dass er von den Behälterwänden leicht nach oben zum Verschluss läuft. Der Verschluss wird vorteilhaft nahe, beziehungsweise in der Flucht einer Schmalseite angebracht, wenn zusätzlich ein Haltegriff vorgesehen ist. Der Verschluss kann sich aber auch etwa in der Mitte befinden. Bevorzugt werden Schraubverschlüsse, Steckverschlüsse und Sicherheitsverschlüsse.

Ein sich im Kopfteil befindender Haltegriff ist bevorzugt hinter dem Verschluss angeordnet und kann vorteilhaft so ausgebildet sein, dass er keine Verbindung zum Behältervolumen aufweist. Dies kann man erreichen, indem man den Griff entweder aus Vollkunststoff gestaltet, oder um zum Beispiel Gewicht einzusparen, den Griff hohl gestaltet und den Griff im Bereich des Kopfteils verschliesst. Ein schmaler und gegebenenfalls biegsamer Steg des Griffs im Ubergangsbereich zum Kopfteil, in einer Höhe von zum Beispiel 0,2 mm bis 4 cm, bevorzugt 0,5 bis 2,5 cm, ist für diesen Zweck geschlossen (abgeqetscht) gestaltet. Der Rest des Haltegriffs ist hohl ausgebildet und steht so über den abgequetschten Teil hinaus, dass die Kanten beim möglichen Umlegen auf der Oberfläche des Kopfteils aufliegen und so ein vollständiges Umlegen verhindern (Prinzip der Selbstarretierung). Die Dicke des den Griff mit dem Kopfteil verbindenen Steges kann zum Beispiel 0,2 bis 5 mm, bevorzugt 0,5 bis 2 mm betragen. Die Breite des Griffs kann zum Beispiel 0,5 bis 4 cm, bevorzugt 0,5 bis 2,5 cm betragen. Der Hohlgriff kann rund oder quaderförmig mit bevorzugt gerundeten Kanten ausgebildet sein. Die hohle Griffgestaltung spart Gewicht ein und man erhält sie, wenn man bei der Herstellung den Griffteil abquetscht und mit Nadelblasen den Hohlgriff gestaltet. Der Griff kann aber auch, wenn das Gewicht keine Bedeutung hat, aus Vollkunststoff gestaltet sein.

Die beiden Schmal- und Breitseiten sind im allgemeinen identisch ausgebildet.

Die geometrische Form des Behälters ist quaderförmig bis kubisch ausgebildet. Die Kanten und Ecken des Behälters sind im allgemeinen gerundet. Das Verhältnis von Längsseite zu Schmalseite kann zum Beispiel von 10 zu 1 bis 1 zu 1, bevorzugt 2 zu 1 bis 1 zu 1 betragen. Die Länge einer Längsseite kann zum Beispiel von 5 bis 50, bevorzugt 10 bis 40 und besonders bevorzugt 10 bis 35 cm betragen. Die Höhe der Behälterwände kann zum Beispiel 5 bis 70 cm, bevorzugt 10 bis 50 cm und besonders bevorzugt 10 bis 35 cm betragen.

Das Behältervolumen kann insgesamt 100 ml bis 50 l, bevorzugt 1l bis 25 l, und besonders bevorzugt 5 l bis 20 betragen.

Der Öffnungswinkel der Knicklippen hängt im wesentlichen von der Behältergrösse, der Wanddicke und der Steifigkeit des Materials ab. Die Knicklippen an den Schmalseiten können einen Öffnungswinkel von 90 bis 178°, bevorzugt 120 bis 175°, und besonders bevorzugt 150 bis 175° aufweisen, bezogen auf die Fläche der Schmalseite. Die Tiefe der Knicklippe kann 0,1 bis 10 mm, bevorzugt 0,5 bis 3 mm betragen. Die Höhe der Knicklippen richtet sich hauptsächlich nach der Grösse des Behälters und kann 5 bis 40 mm, bevorzugt 10 bis 30 mm, und besonders bevorzugt 10 bis 25 mm betragen. Die Knicklippe kann durch einen bevorzugt runden, gegebenenfalls vertieften Druckpunkt unterbrochen sein, der etwa in der Mitte der Knicklippen angeordnet ist, und eine Fläche von etwa 0,5 bis 3 cm², bevorzugt 0,5 bis 2 cm² aufweisen kann. Der Druckpunkt ist vorteilhaft als Kreis gestaltet und kann eine Tiefe von 0,1 bis 2 mm, bevorzugt 0,2 bis 1mm aufweisen. Die Druckfläche dient zur Einleitung des Faltvorganges, indem man zuerst Druck auf diese Fläche ausübt.

Die Faltrille wird in der Winkelspitze der Knicklippen geführt. Die Faltrille kann durch den Druckpunkt laufen oder von diesem unterbrochen sein.

Die Fattrille an den Schmal- und Breitseiten, kann eine Tiefe von 0,1 bis 5 mm, bevorzugt 0,3 bis 3 mm, und besonders bevorzugt 0,3 bis 2mm aufweisen. Die Faltrille ist konkav ausgebildet, bezogen auf die Behälterwand, und sie kann von runder bis winkliger Gestalt sein. Die maximale Öffnungsbreite der Knickrillen kann zum Beispiel 0,2 bis 3 mm, bevorzugt 0,5 bis 2 mm betragen. Die Faltrille kann an den Breitseiten durch eine oder mehrere, bevorzugt durch einen mittig angeordnete kurze Stege unterbrochen sein. Kurz kann in diesem Zusammenhang eine Länge des Steges von 1 mm bis 5 cm bedeuten, je nach Behältergrösse.

Die Grösse des Behälters, dessen Wanddicke und Kunststoffmaterial werden bei der Gestaltung der Knicklippen und Faltrillen aufeinander abgestimmt.

Die erfindungsgemässen Behälter können mittels thermoplastischer Formgebungsverfahren wie zum Beispiel Extrusionsblasen, Pressverfahren, Spritzgiessen, Spritzblasen oder Vakuumverformung wie zum Beispiel Tiefziehen hergestellt werden. Hierbei können zusätzlich Schriftzeichen oder Bildzeichen eingeprägt werden.

Die Etikettierung gestaltet sich insofern einfach und dauerhaft, als grosse Flächen oberund unterhalb der Knicklippen und Faltrille vorhanden sind, so dass deren Überkleben nicht notwendig ist. Im oberen und unteren Bereich der zu etikettierenden Breitseiten und/oder Schmalseiten können horizontal verlaufende erhabene, bevorzugt runde Balken verlaufen, die zum einen als Abstandshalter beim Transport, und zum anderen zum Schutz der Etiketten dienen, da ein ungewolltes Ablösen weitgehend vermieden werden kann. Diese Balken können eine Höhe (bezogen auf die Fläche) von 0,5 bis 5 mm aufweisen.

Die erfindungsgemässen Behälter eignen sich ausgezeichnet zum Befüllen mit festen oder flüssigen Stoffen in allen Bereichen der Lebensmittelindustrie, Haus- und Industriechemikalien und besonders auch für Pflanzenschutzmittel, die als gebrauchsfertige Formulierungen oder Konzentrate in Form von Pulvern, Granulaten oder Flüssigkeiten vorliegen können. Die Behälter sind stossfest und bruchfest, so dass Chemikalien sicher gelagert und transportiert werden können.

Nach der vollständigen Entleerung können die Behälter manuell oder maschinell gefaltet werden, wobei je nach Behältergrösse das Behältervolumen auf bis etwa 20% reduziert werden kann, was bei der Entsorgung beziehungsweise Wiederverwertung zu einer erheblichen Einsparung an Transport- und Lagervolumen, und danach zu einer entsprechenden Reduktion der Entsorgungskosten führen kann. Die Behälter brechen beim Falten nicht, so dass Reste des Füllgutes nicht zur Verunreinigung der Umgebung führen können. Die Faltung wird bei offenem und bevorzugt halboffenem Verschluss vorgenommen. Sie kann so ausgeführt werden, dass man zunächst durch leichten Druck im Bereich der Knicklippen aufeinanderfolgend oder gleichzeitig die Faltung an den Schmalseiten einleitet. Danach kann durch Druck von oben die Faltung beendet werden. Die Schmalseiten des Behälters werden hierbei durch die Knicklippe nach innen und die Seitenwände durch die Faltrille nach aussen gedrückt, so dass ein relativ flaches Gebilde zurückbleibt. Durch vollständiges Zudrehen eines Verschlusses kann ein Wiederauffüllen des gefalteten Behälters vermieden werden.

In den nachfolgenden Figuren werden vorteilhafte Ausgestaltungen und Bevorzugungen des erfindungsgemässen Behälters dargestellt.

Figur 1 stellt einen erfindungsgemässen Behälter in Sicht auf eine Breitseite 2 dar. Man sieht die mittig unterbrochene Faltrille 1 an der Breitseite 2, die in die Knicklippe 3 auf der Schmalseite 4 läuft. Man sieht auch einen Drehverschluss 5 und einen Haltegriff 6 am Kopfteil. Die Faltrille 1 ist durch einen Steg 7 mittig unterbrochen. Die Faltrille 1 läuft in die Winkel der Knicklippe 8. Die konkaven Längsbalken 9 und 9' dienen als Abstandshalter beim Transport und Lagerung und als Etikettenschutz. Der hohle Haltegriff 6 ist mit den Haltegriffteilen 12 und 13 über schmale (abgequetschte) Stege 6' mit dem Kopfteil verbunden. Der Behälter steht auf dem Bodenteil 15. Die zweite Breitseite ist im allgemeinen identisch ausgebildet.

Figur 1A ist eine Schnittdarstellung entlang der Linie I → II von Figur 1 und zeigt die Behälterwand 11 mit der Faltrille 1.

Figur 2 stellt den Behälter in Sicht auf eine Schmalseite 4 mit Schraubverschluss 5 im Kopfteil dar. In der Mitte der Knicklippe 8 ist eine Druckpunkt 10 angebracht, der die Faltrille 1 unterbricht. Die konkaven Längsbalken 9 und 9' dienen hauptsächlich als Abstandshalter beim Transport und Lagerung und als Etikettenschutz. Das Bodenteil 15 ist leicht konkav ausgebildet. Die zweite Schmalseite ist im allgemeinen identisch ausgebildet.

Figur 2A ist eine Schnittdarstellung entlang der Linie III → IV von Figur 2 und zeigt die Behälterwand 11 mit der Knicklippe 8 und eingelassener Faltrille 1.

Figur 2B ist eine Schnittdarstellung entlang der Linie V → VI von Figur 2 und zeigt die Behälterwand 11 und die Knicklippe 8 mit Druckpunkt 10, sowie in diesem Fall mit durchlaufender Faltrille 1.

Figur 3 stellt den Behälter in Sicht auf eine Schmalseite 4 mit Haltegriffteil 6 und Schraubverschluss 5 im Kopfteil dar. Unter dem Haltegriffteil ist eine leichte Vertiefung 14 eingelassen. In der Mitte der Knicklippe 3 ist eine Druckpunkt 10 angebracht, der die Faltrille 1 unterbricht. Die konkaven Längsbalken 9 und 9' dienen hauptsächlich als Abstandshalter beim Transport und Lagerung und als Etikettenschutz. Das Bodenteil 15 ist leicht konkav ausgebildet. Ferner sind die Masszahlen 1, 2, 3 und 4 mit darunter liegenden Volumenmarkierungen zu erkennen.

Figur 4 stellt einen vollständigen erfindungsgemässen Behälter in Diagonalsicht dar. Auf dem Kopfteil sind ein Drehverschluss 5 und eine hohler Haltegriff 6 mit den Haltergriffteilen 12 und 13 angebracht. Der Haltegriff ist über die beiden schmalen Stege 6' mit dem Kopfteil verbunden. Die unteren Haltegriffteile 12 und 13 des Haltegriffs ragen soweit über die beiden Stege hinaus, dass die Kanten beim Umlegen auf die Oberfläche des Kopfteils stossen, und der Griff in einem Winkel von etwa 45° arretiert ist. Unter dem Haltegriff ist eine leichte Vertiefung 14 angeordnet, durch die ein Grat läuft, der die Stege 6' verbindet. Der Grat kann 1 mm bis 3cm, bevorzugt 2 mm bis 1 cm hoch sein, und ist so breit ausgebildet wie die Stege 6'. Auf der Schmalseite 4 befindet sich ein Längsbalken 9' und auf der Breitseite 2 zwei Längsbalken 9. Die Knicklippe 3 an der Schmalseite ist mit einem Druckpunkt 10 versehen, der die durch die Knicklippe laufende Faltrille 1 mittig unterbricht. Auf der Breitseite ist die aus dem Winkel der Knicklippe weiterlaufende Faltrille 1 zu erkennen, die durch den Steg 7 unterbrochen ist. Der Bodenteil 15 ist leicht nach innen gewölbt.

Figur 5 stellt einen Ausschnitt eines erfindungsgemässen Behälters im Bereich der Faltrille 1 auf einer Breitseite 2 und der Knicklippe 8 und Faltrille 1 mit dem Druckpunkt 10 im Bereich einer Schmalseite 4 dar.

Figur 6 stellt einen zusammengefalteten Behälter dar, in dem die ehemaligen Breitseiten 2, die ehemalige Schalseite 4, der Schraubverschluss 5, der Haltegriff 6, die Stege 7, die Längsbalken 9 und 9' sowie der Bodenteil 15 erkennbar sind.

## Patentansprüche

1. Behälter aus einem halbsteifen bis steifen, thermoplastischen Kunststoff mit einem Kopfteil, der einen Verschluss und gegebenenfalls einen Griff aufweist, einem Bodenteil und verbindenendem Mittelteil aus zwei Schmal- und zwei Breitseiten, wobei die Schmalseiten (4) Knicklippen (8) und die Breitseiten (2) Faltrillen (1) aufweisen, **dadurch gekennzeichnet, dass** in den beiden Schmalseiten des Behälters auf etwa halber Höhe horizontal angeordnete Knicklippen (8) vorgesehen sind, und auf gleicher Höhe der Schmal- und Breitseiten eine umlaufende, gegebenenfalls mittig unterbrochene Faltrille (1) angeordnet ist, so dass diese Faltrille durch die grösste Vertiefung der Knicklippen läuft.

2. Behälter gemäss Anspruch 1, **dadurch gekennzeichnet, dass** das Verhältnis von Längsseite zu Schmalseite von 10 zu 1 bis 1 zu 1 beträgt.

3. Behälter gemäss einem der Anprüche 1 oder 2, **dadurch gekennzeichnet, dass** das Volumen von 100 ml bis 50 l beträgt.

4. Behälter gemäss einem der Anprüche 1 bis 3, **dadurch gekennzeichnet, dass** die Wandstärke 0,1 bis 5 mm beträgt.

5. Behälter gemäss einem der Anprüche 1 bis 4, **dadurch gekennzeichnet, dass** die Knicklippen an den Schmalseiten einen Öffnungswinkel von 90 bis 178° aufweisen, bezogen auf die Fläche der Schmalseite.

6. Behälter gemäss einem der Anprüche 1 bis 5, **dadurch gekennzeichnet, dass** die Knicklippe mittig durch einen runden, gegebenenfalls vertieften Druckpunkt unterbrochen ist.

7. Behälter gemäss einem der Anprüche 1 bis 6, **dadurch gekennzeichnet, dass** die Tiefe der Faltrillen von 0,1 bis 5 mm beträgt.

8. Behälter gemäss Anpruch 1, **dadurch gekennzeichnet, dass** der Kopfteil mit einem Schraubverschluss versehen ist, hinter dem ein Haltegriff angebracht ist.

9. Behälter gemäss Anpruch 8, **dadurch gekennzeichnet, dass** der Haitegriff hohl ausgebildet ist, und keine Verbindung zum Behältervolumen aufweist.

10. Behälter gemäss einem der Anprüche 8 oder 9, **dadurch gekennzeichnet, dass** der hohle Haltegriff über schmale, geschlossene Stege mit der Oberfläche des Kopfteils fest verbunden ist.

## Claims

1. A container made from a semi-rigid to rigid thermoplastic material having a top portion, which comprises a cap and optionally a handle, and having a base portion and a connecting middle portion comprising two narrow sides and two broad sides, the narrow sides (4) having creasing lips (8) and the broad sides (2) having fold grooves (1), wherein horizontally arranged creasing lips (8) are provided approximately half way up the two narrow sides of the container, and at the same height on the narrow sides and broad sides there is arranged a circumferential fold groove (1), which may or may not be interrupted in the centre, so that the fold groove extends through the deepest part of the creasing lips.

2. A container according to claim 1, wherein the ratio of the long side to the narrow side is from 10:1 to 1:1.

3. A container according to either claim 1 or claim 2, wherein the volume is from 100 ml to 50 litres.

4. A container according to any one of claims 1 to 3, wherein the wall thickness is from 0.1 to 5 mm.

5. A container according to any one of claims 1 to 4, wherein the creasing lips on the narrow sides have an included angle of from 90° to 178°, relative to the surface of the narrow side.

6. A container according to any one of claims 1 to 5, wherein the creasing lip is interrupted in the centre by a circular pressure point, which may or may not be indented.

7. A container according to any one of claims 1 to 6, wherein the depth of the fold grooves is from 0.1 to 5 mm.

8. A container according to claim 1, wherein the top portion is provided with a screw cap, behind which there is arranged a handle.

9. A container according to claim 8, wherein the handle is of hollow construction and has no connection to the volume of the container.

10. A container according to either claim 8 or claim 9, wherein the hollow handle is fixedly connected to the surface of the top portion by way of narrow, closed webs.

## Revendications

1. Récipient en synthétique thermoplastique semi-rigide à rigide, doté d'une partie tête présentant une fermeture et éventuellement une poignée, une partie fond et une partie médiane les reliant constituée de deux petits côtés et de deux grands côtés, les petits côtés (4) présentant des lèvres d'inflexion (8) et les grands côtés (2) des rainures de pliage (1), **caractérisé en ce que** les deux petits côtés du récipient sont munis de lèvres d'inflexion (8) disposées à l'horizontale, à mi-hauteur, et qu'une rainure périphérique de pliage (1), éventuellement interrompue au milieu, est disposée à la même hauteur des petits et grands côtés, de telle manière que cette rainure de pliage passe par le renfoncement le plus important des lèvres d'inflexion.

2. Récipient selon la revendication 1, **caractérisé en ce que** le rapport du grand côté au petit côté se situe entre 10 sur 1 et 1 sur 1.

3. Récipient selon l'une des revendications 1 ou 2, **caractérisé en ce que** le volume atteint 100 ml à 50 1.

4. Récipient selon l'une des revendications 1 à 3, **caractérisé en ce que** l'épaisseur atteint 0,1 à 5 mm.

5. Récipient selon l'une des revendications 1 à 4, **caractérisé en ce que** les lèvres d'inflexion sur les petits côtés présentent un angle d'ouverture de 90 à 178°, par rapport à la surface du petit côté.

6. Récipient selon l'une des revendications 1 à 5, **caractérisé en ce que** la lèvre d' inflexion est interrompue au milieu par un point de poussée rond, éventuellement en creux.

7. Récipient selon l'une des revendications 1 à 6, **caractérisé en ce que** la profondeur des rainures de pliage atteint 0,1 à 5 mm.

8. Récipient selon la revendication 1, **caractérisé en ce que** la partie tête est dotée d'une fermeture à vissage, derrière laquelle est disposée une poignée-barre.

9. Récipient selon la revendication 8, **caractérisé en ce que** la poignée-barre est creuse et ne présente aucune connexion au volume du récipient.

10. Récipient selon l'une des revendications 8 ou 9, **caractérisé en ce que** la poignée-barre creuse est solidement reliée à la surface de la partie tête par l'intermédiaire d'ailettes étroites fermées.
